# EUROPÄISCHE PATENTSCHRIFT

(11) **EP 3 803 016 B1**
(45) Veröffentlichungstag und Bekanntmachung des Hinweises auf die Patenterteilung: **13.03.2024**
(21) Anmeldenummer: 19772820.7
(22) Anmeldetag: 05.06.2019
(51) Int. Cl.: E06B 3/663, E06B 3/673, A47F 3/04, E06B 3/02

(54) **ISOLIERGLASELEMENTE FÜR MEHRSCHEIBIGE TÜREN MIT TRANSPARENTEM RANDVERBUND UND VERFAHREN ZUR HERSTELLUNG DER ISOLIERGLASELEMENTE**
INSULATING GLASS ELEMENTS FOR MULTIPLE-PANE DOORS WITH A TRANSPARENT EDGE SEAL AND METHOD FOR PRODUCING THE INSULATING GLASS ELEMENTS
ÉLÉMENT DE VITRAGE ISOLANT POUR PORTES À PLUSIEURS VITRES MUNIES D'UN BORD COMPOSITE TRANSPARENT ET PROCÉDÉ DE FABRICATION DUDIT ÉLÉMENT DE VITRAGE ISOLANT

(30) Priorität: 03.06.2018 DE 102018113165
(43) Veröffentlichungstag der Anmeldung: 14.04.2021
(73) Patentinhaber: Pfaltz, Dieter, 01471 Großdittmannsdorf (DE); Möllers, Christoph, 01097 Dresden (DE)
(72) Erfinder: PFALTZ, Dieter, 01471 Großdittmannsdorf (DE)
(74) Vertreter: Schied, Sebastian
(86) Internationale Anmeldenummer: PCT/IB2019/000661
(87) Internationale Veröffentlichungsnummer: WO 2019/234500

(56) Entgegenhaltungen:
- EP-A1- 2 456 942
- WO-A1-2018/054427

## Beschreibung

Isolierglaselemente für mehrscheibige Türen mit transparentem Randverbund für die Einsatzbereiche Wintergärten, Ladenbau, Kühlmöbel und Spezialvitrinenbau.

In den Bereichen Kühlmöbel, Ladenbau und Spezialvitrinenbau werden Isoliergläser zum Einsatz gebracht, um bei Temperaturen von 5 Grad Celsius bzw. unter 5 Grad Celsius, im sogenannten Tiefkühlbereich insbesondere Lebensmittel lagern und sie gleichzeitig der Kundschaft präsentieren zu können. Hierzu werden auch Kühlregale mit Glastüren genutzt. Als Abstandhalter zwischen den beiden parallel zueinander verbauten Scheiben der Glastüren dienten bislang vor allem Aluminiumabstandhalter nach dem gleichen Prinzip wie bei Isolierverglasungen im Bauwesen.

Um einen dichten Verbund zwischen Glasscheibe und Abstandhalter zu erreichen, wurde in der Praxis mittels Extruder eine Butylschnur aufgebracht. Eine schwarze Masse, welche dauerelastisch aushärtet. Ein Aluminiumprofil ist zum Scheibeninneren perforiert. Im Hohlraum der Aluminiumprofile befindet sich ein wasserbindendes Material, z. B. Kieselgel bzw. Molekularsieb. Die zwischen den beiden Scheiben eingeschlossene Luft enthält Feuchtigkeit, welche bei Taupunktunterschreitung kondensieren würde, als eine Niederschlagsbildung an den Glasscheiben im inneren des Scheibenverbundes. Das wasserbindende Material bindet nun diese Feuchtigkeit, bis maximal zur Sättigungsgrenze dieses Materials. Kommt keine neue Luft zwischen die beiden Scheiben durch Undichtheiten in der Butylschnur und der äußeren Versieglungsmasse, z. B. Polysulfid, ist dauerhaft die Gefahr der Kondenswasserbildung ausgeschlossen.

Letztlich ist das eingebrachte Aluminiumprofil nach außen hin umlaufend durch eine Versieglungsmasse nochmals mit dem Glas verbunden. Versieglungsmasse und Butylschnur bilden somit ein doppeltes Abdichtsystem.

So wird in der Schrift DE 20 2013 012 171 U1 ein Kühlschrank für die Aufbewahrung von Lebensmitteln, mit einer in einer Vertikalebene liegenden Zugriffsöffnung, die durch eine schwenkbare oder verschiebbare und mehrfach verglaste Kühlschranktür verschließbar ist, wobei die Kühlschranktür mindestens zwei transparente Glasscheiben aufweist, die durch randseitige Abstandselemente voneinander beabstandet sind, wobei an einem Transparent-Vertikalrand der Kühlschranktür ein vertikales transparentes Abstandselement aus einem transparenten Material und kein tragendes Rahmenelement vorgesehen ist, wobei das vertikale transparente Abstandselement die zwei Glasscheiben miteinander verbindet und in einem definierten Abstand zueinander hält, wobei am unteren Horizontalrand der Kühlschranktür das Abstandselement als Hohlprofil ausgebildet ist, wobei das Hohlprofil zum Glasscheiben-Zwischenraum hin mehrere Öffnungen aufweist und wobei das hohle Abstandselement mit Trocknungsmittel gefüllt ist, das der Aufnahme von Feuchtigkeit aus dem Zwischenraum dient.

DE 11 2014 002 800 T5 offenbart ein verglastes Element für ein Kühlbehältermöbel, wobei zwischen zwei Glasschieben ein Abstandhalter auf Harzbasis vorhanden ist.

Die EP 2 456 942 A1 offenbart Glasabstandhalter, welche zwischen zwei Glasplatten geklebt sind.

Die WO 2016/091954 A1 offenbart ein isolierendes Fenster zumindest umfassend zwei beabstandete Glasscheiben für Gebäude, insbesondere für die Ausstattung von Ausstellungshallen, öffentlichen und gewerblichen Gebäudehallen, Veranden und Pergolen und weitere Anwendungen abseits einer Kühleinrichtung mit hoher Wärmedämmung und ausreichender Widerstandsfähigkeit gegen Wind und andere Witterungseinflüsse, wobei als Abstandhaltermaterial Polymethylmethacrylat zum Einsatz kommt.

Weiterhin offenbart die WO2018/054427 A1 mehrscheibige Türen von Kühlmöbeln mit vertikalen Glasabstandhaltern und horizontalen Aluminiumprofilen als Abstandhalter die mit Ethylen-Vinylacetat-Copolymer-Folienbänder mit den Glasscheiben verbunden sind und ein Verfahren zur Herstellung. Hierbei sind die vertikalen Glasabstandhalter bündig mit den Glasplatten angeordnet, was nachteilig ist, da das Ethylen-Vinylacetat-Copolymer zwischen den Glasplatten und dem Glasabstandhalter unkontrolliert hervortritt und zu undefinierten Ergebnissen führt. Nachteilig ist weiterhin das komplizierte Herstellungsverfahren. So kommt es beim Transport und beim Einlegen in den Laminierofen dieses Verbundes noch loser Elemente zu einem Verschieben der einzelnen Elemente. zudem sind die Einsatzzwecke der mehrscheibigen Türen sehr beschränkt.

Aufgabe der Erfindung ist es, eine zuverlässige herstellbare und zudem universell nutzbare mehrscheibige Türen von Kühlmöbeln bei Wahrung der geforderten Stabilität zu schaffen, die im Aufbau vereinfacht ist und zusätzliche Funktionen vorsehbar sind oder ohne zusätzliche Aufwände nachträglich integierbar sind. Zudem soll das Herstellungsverfahren vereinfacht werden.

Mit dem erfindungsgemäßen Isolierglaselement gemäß Anspruch 1 wird im angegebenen Anwendungsfall erreicht, dass mehrscheibige Türen mit transparentem Randverbund für die Einsatzbereiche Wintergärten, Ladenbau, Kühlmöbel und Spezialvitrinenbau geschaffen werden, wobei zwischen einer Grundscheibe und einer Deckscheibe im senkrechten oder längsseitigen Randbereich der Türe und im oberen waagerechten oder querseitigen Randbereich Glasabstandhalter oder im unteren oder in beiden waagerechten oder querseitigen Randbereichen Aluminium- oder Kunststoffabstandhalter angeordnet sind und zwischen Grundscheibe und den Abstandhaltern und zwischen den Abstandhaltern und Deckscheibe eine Laminierschicht in Form eines Ethylen-Vinylacetat-Copolymers vorhanden ist, wobei die Laminierschicht an den vier Eckpunkten von den waagerechten Abstandhaltern zu den senkrechten Abstandhaltern auf Stoß oder überlappend angeordnet ist, wobei die senkrechten oder längsseitigen Glasabstandhalter vom Scheibenrand der Grundscheibe und Deckscheibe zwischen 0,5 und 1,5 mm, besonders bevorzugt 1 mm zurückgesetzt sind und die waagerechten oder querseitigen Glasabstandhalter oder Aluminium- oder Kunststoffabstandhalter zwischen den senkrechten oder längsseitigen Glasabstandhaltern oder jeweils oberhalb oder unterhalb der querseitigen Enden der senkrechten oder längsseitigen Glasabstandhalter angeordnet sind. Hierdurch wird ein definierter und sauberer Abschluss und Überstand des zwischen den Glasabstandhaltern oder Aluminium- oder Kunststoffabstandhaltern und der Grundscheibe und der Deckscheibe austretenden Ethylen-Vinylacetat-Copolymer am Scheibenrand und im Scheibenzwischenraum erreicht, wobei das am Scheibenrand Ethylen-Vinylacetat-Copolymer nicht über den Scheibenrand ragt. Damit sind die Isolierglaselemente an allen Außenkanten abstellbar oder lagerbar oder transportierbar. Ein aufwändiges Nacharbeiten der Isolierglaselemente durch das umständliche Entfernen des austretenden Ethylen-Vinylacetat-Copolymer kann entfallen.

Mit der dem erfindungsgemäßen Verfahren gemäß Anspruch 8 zur Herstellung von Isolierglaselementen wird im angegebenen Anwendungsfall erreicht, dass mehrscheibige Türen mit zumindest teilweise transparentem Randverbund für die Einsatzbereiche Ladenbau, Kühlmöbelbau und Spezialvitrinenbau unter Verwendung einer Ethylen-Vinylacetat-Copolymer-Laminierschicht geschaffen werden, wobei dass auf die Grundscheibe des Isolierglaselementes Glasabstandhalter mit jeweils einer auf zwei gegenüberliegenden Längsflächen anhaftenden Ethylen-Vinylacetat-Copolymer-Laminierschicht als Halbfabrikat im senkrechten oder längsseitigen Randbereich zwischen 0,5 und 1,5 mm, besonders bevorzugt 1 mm vom äußeren senkrechten oder längsseitigen Scheibenrand zurückgesetzt aufgesetzt werden, dass im rechten Winkel zu den Glasabstandhaltern an den senkrechten oder längsseitigen Randbereichen die waagerechten oder querseitigen Glasabstandhalter oder Aluminiumabstandhalter oder Kunststoffabstandhalter mit jeweils einer auf zwei gegenüberliegenden Längsflächen anhaftenden Ethylen-Vinylacetat-Copolymer-Laminierschicht als Halbfabrikat zwischen die senkrechten oder längsseitigen Glasabstandhalter oder jeweils oberhalb oder unterhalb der querseitigen Enden der senkrechten oder längsseitigen Glasabstandhalter aufgesetzt werden, wobei die jeweiligen Ethylen-Vinylacetat-Copolymer-Laminierschichten auf Stoß liegen oder sich überlappen, wobei die Glasabstandhalter und Aluminiumabstandhalter oder Kunststoffabstandhalter einen ringsum verlaufenden Rahmen bilden, dass auf diesen Rahmen die Deckscheibe aufgelegt, wobei der ringsum verlaufenden Rahmen damit einen Scheibenzwischenraum zwischen Grundscheibe und Deckscheibe bildet, und der gesamte Verbund geklammert wird, beispielsweise mit mit Foldback-Klammern und anschließend der Laminierprozess bei ca. 135 Grad Celsius im Laminierofen erfolgt, wodurch ein einfaches und zuverlässiges Verfahren ermöglicht wird, da durch die wenigen Einzelkomponenten, der jeweiligen Abstandhalter und der Glasscheiben wenige Handgriffe erforderlich sind und zudem bei der Anordnung dieser Einzelkomponenten bereits eine Grundstabilität erreicht wird, welche es ermöglicht hochgenau zu arbeiten und damit hochwertige Isolierglaselemente herzustellen, bei welchen zudem am Scheibenrand die durch das Laminieren verflüssigte und aus dem Zwischenraum zwischen den Abstandhaltern und den Glasscheiben hervortretende Ethylen-Vinylacetat-Copolymer-Laminierschicht nach dem Laminieren nicht über den Scheibenrand ragt somit die aufwändigen Nacharbeiten entfallen können.

Unter Abstandhaltern werden Glasabstandhalter oder Aluminiumabstandhalter oder Kunststoffabstandhalter oder eine Auswahl daraus verstanden, wobei je nach Lage in Bezug zu den Glasscheiben auf die konkrete Art und Benennung des oder die konkreten Arten und Benennungen der Abstandhalter geschlossen werden kann. Die Zusammenfassung zu Abstandhaltern erfolgt, wo eine Trennung der Begriffe als nicht erforderlich erscheint. Es ist auch üblich die jeweiligen Abstandhalter als Spacer, also beispielsweise als Glasspacer oder Aluminiumspacer oder Kunststoffspacer zu bezeichnen.

Die Zusammenfassung zu Glasscheiben umfasst die Grundscheibe und Deckscheibe, sofern eine Trennung der Begriffe als nicht erforderlich erscheint.

Isolierglasscheiben und Isolierglaselemente sind insoweit gleichbedeutend. Zur Vereinfachung wird im Text überwiegend Isolierglaselement verwendet.

Als Kunststoffabstandhalter können jedoch nur Kunststoffe oder entsprechende Kunststoffgemische zum Einsatz kommen, die temperaturbeständig sind. Dazu gehört die Temperaturbeständigkeit beispielsweise hinsichtlich der Form, der Größe, der Farbe, der Transparenz, der Struktur und der Festigkeit. Je nach Bedarf kommen noch weitere Kriterien hinzu.

Als Abkürzung der Bezeichnung Ethylen-Vinylacetat-Copolymer wir auch EVA verwendet und ist als gleichbedeutend zu verstehen. Ethylen-Vinylacetat-Copolymer bzw. Eva kann in Folienform oder Granulatform vorliegen und bildet jeweils eine Laminierschicht.

Vorteilhafte Ausgestaltungen der Erfindung sind in den Unteransprüchen dargestellt.

Die Verbindung zwischen den Glasabstandhaltern, die vorzugsweise ein Kalk-Natron-Glasstab sind, und den beiden Glasscheiben erfolgt mittels einer Laminierschicht, vorzugsweise mit Ethylen-Vinylacetat-Copolymer in Folienform oder Granulatform durch Laminierung. Damit ist ein dauerhafter Verbund hergestellt, eine Kältebrücke wird damit gleichzeitig ausgeschlossen.

Der Verbund basiert auf einer glasklaren dreidimensionalen Vernetzung. Der Einsatz derartiger Glastüren im Tiefkühlbereich ist ohne Probleme möglich. Eine Kondenswasserbildung durch Taupunktunterschreitung tritt nicht auf. Die Vernetzungsart des Copolymers mit dem Glas schließt eine Delamination, ein Durchdringen von Feuchtigkeit und Ablösungserscheinungen zwischen Copolymer und Glas sicher aus.

Indem die Glasabstandhalter geschliffen sind und eine polierte Bruchkante mit einem Saum von 0,5 mm besitzen, wird die Vernetzung mit der Laminierbeschichtung mit den jeweiligen Abstandhaltern und den beiden Glasscheiben begünstigt und die seitlich austretenden Laminierbeschichtung verteilt sich gleichmäßig an dem Saum ohne undefiniert überzustehen oder überzutreten.

Vorteilhaft findet als Ethylen-Vinylacetat-Copolymer-Laminierschicht den Abstandhaltern und zwischen den Glasscheiben und den Abstandhaltern als Folie oder als Mehrfachvernetzungsmittel in Granulatform in Folge der Erwärmung beim Laminieren in flüssiger Form Verwendung, wodurch die Verbindungsstellen zwischen den jeweiligen Abstandhaltern und den beiden Glasscheiben bei Laminieren vollflächig mit der Laminierschicht ausgefüllt werden und die vollständige Vernetzung an den Verbindungsstellen begünstigt wird.

Indem die Laminierschicht in Form eines Ethylen-Vinylacetat-Copolymers in Form der Folie eine Dicke von 0,38 mm oder ein Mehrfaches dieser Dicke besitzt, wird eine einfache Verarbeitung und zudem eine vollflächige und vollständige Vernetzung an den Verbindungsstellen zwischen den Abstandhaltern und den Glasscheiben begünstigt.

Indem die Enden der Aluminium- oder Kunststoffabstandhalter mit Butyl oder der Ethylen-Vinylacetat-Copolymer-Laminierschicht verschlossen sind, lassen sich Undichtheiten weiter reduzieren. Zudem wird dadurch zuverlässiger erreicht, dass das später einzufüllende Trockenmittel nicht aus den Enden der Aluminium- oder Kunststoffabstandhalter austreten kann.

Vorteilhaft ist in den Zwischenräumen oder Stößen zwischen den waagerechten oder querseitigen Aluminium- oder Kunststoffabstandhaltern und den senkrechten oder längsseitigen Glasabstandhaltern Butyl oder die Ethylen-Vinylacetat-Copolymer-Laminierschicht oder in der Zwischenräumen oder Stößen zwischen den Glasabstandhaltern die Ethylen-Vinylacetat-Copolymer-Laminierschicht vorhanden, wodurch die Dichtheit weiter erhöht wird. Durch den alleinigen oder einheitlichen Einsatz der Ethylen-Vinylacetat-Copolymer-Laminierschicht werden zudem Grenzschichten oder Vermischungen an den Grenzschichten zwischen dem Butyl und der Ethylen-Vinylacetat-Copolymer-Laminierschicht vermieden. Vorteilhaft kommt nur ein Material zur Vernetzung für die Verbindung der jeweiligen Abstandhalter mit den Glasscheiben zum Einsatz.

Indem die waagerechten oder querseitigen Glasabstandhalter oder Aluminiumabstandhalter oder Kunststoffabstandhalter mit jeweils einer auf zwei gegenüberliegenden Längsflächen anhaftenden Butylschicht oder Ethylen-Vinylacetat-Copolymer-Laminierschicht als Halbfabrikat zwischen den senkrechten oder längsseitigen Glasabstandhalter zwischen 3 mm und 15 mm oder 16 und 40 mm vom Scheibenrand zurückgesetzt auf die Grundscheibe angeordnet sind, lassen sich an den waagerechten oder querseitigen Enden des Isolierglaselementes weitere Anbauten oder Einbauten in den offenen Zwischenraum zwischen den Glasscheiben oder andere konstruktive Maßnahmen vornehmen.

Indem an den Isolierglaselementen die senkrechten oder längsseitigen Glasabstandhalter mit jeweils einer auf zwei gegenüberliegenden Längsflächen anhaftenden Ethylen-Vinylacetat-Copolymer-Laminierschicht als Halbfabrikat mit ihren querseitigen Enden mindestens zwischen 0,5 und 1,5 mm, besonders bevorzugt 1 mm vom waagerechten oder querseitigen Scheibenrand beabstandet auf die Grundscheibe angeordnet sind, wird die Stabilität an den jeweiligen waagerechten oder querseitigen Enden des Isolierglaselementes erhöht.

Indem die waagerechten oder querseitigen Glasabstandhalter oder Aluminiumabstandhalter oder Kunststoffabstandhalter als Halbfabrikat mit jeweils einer auf zwei gegenüberliegenden Längsflächen anhaftenden Butylschicht oder Ethylen-Vinylacetat-Copolymer-Laminierschicht oberhalb oder unterhalb der querseitigen Enden der senkrechten oder längsseitigen Glasabstandhalter oder zwischen den senkrechten oder längsseitigen Glasabstandhalter zwischen 3 mm und 40 mm vom waagerechten oder querseitigen Scheibenrand zurückgesetzt auf die Grundscheibe angeordnet sind, wobei die jeweiligen querseitigen Enden der senkrechten oder längsseitigen Glasabstandhalter bis an waagerechten oder querseitigen Glasabstandhalter oder Aluminiumabstandhalter oder Kunststoffabstandhalter oder bis maximal an die zum waagerechten oder querseitigen Scheibenrand weisende Seite der waagerechten oder querseitigen Glasabstandhalter oder Aluminiumabstandhalter oder Kunststoffabstandhalter reichend angeordnet sind, lassen sich ebenfalls an den waagerechten oder querseitigen Enden des Isolierglaselementes weitere Anbauten oder Einbauten in den offenen Zwischenraum zwischen den Glasscheiben oder andere konstruktive Maßnahmen vornehmen, wobei die senkrechten oder längsseitigen Glasabstandhalter eine seitliche Montage oder Anordnung oder das seitliche Herausführen der Anbauten oder Einbauten aus dem offenen Zwischenraum zwischen den Glasscheiben oder andere konstruktive Maßnahmen nicht behindern, da die senkrechten oder längsseitigen Glasabstandhalter entsprechend vorher enden.

Vorteilhaft sind in dem Bereich zwischen den waagerechten oder querseitigen Glasabstandhaltern oder Aluminiumabstandhaltern oder Kunststoffabstandhaltern und dem waagerechten oder querseitigen Scheibenrand Funktionselemente oder Halteelemente oder Konstruktionselemente vorhanden oder einsetzbar, wodurch beispielsweise Türscharnierteile oder Scharnieraufnahmen oder aber auch oder zusätzlich Beleuchtungen, beispielsweise um den Boden oder die Ware zu beleuchten oder Sensorik, beispielsweise zum Steuern der Beleuchtung oder der Erfassung der Stellung der Tür um auf ein zu langes Öffnen hinzuweisen, einsatzbar sind. Auch Energiequellen, wie Akkumulatoren oder Batterien lassen sich in diesem Bereich unterbringen.

Indem die waagerechten oder querseitigen Glasabstandhalter oder Aluminiumabstandhalter oder Kunststoffabstandhalter mit jeweils einer auf zwei gegenüberliegenden Längsflächen anhaftenden Butylschicht oder Ethylen-Vinylacetat-Copolymer-Laminierschicht als Halbfabrikat zwischen den senkrechten oder längsseitigen Glasabstandhalter zwischen 3 mm und 15 mm oder 16 und 40 mm vom Scheibenrand zurückgesetzt auf die Grundscheibe angeordnet werden, wird erreicht, dass in den gebildeten Zwischenraum zwischen waagerechten oder querseitigen Glasabstandhalter oder Aluminiumabstandhalter oder Kunststoffabstandhalter neben einer zusätzlichen Dichtung bedarfsweise auch Funktionselemente oder Halteelemente oder Konstruktionselemente angeordnet werden können.

In einer Weiterbildung des Verfahrens werden die senkrechten oder längsseitigen Glasabstandhalter mit jeweils einer auf zwei gegenüberliegenden Längsflächen anhaftenden Ethylen-Vinylacetat-Copolymer-Laminierschicht mit ihren querseitigen Enden mindestens zwischen 0,5 und 1,5 mm, besonders bevorzugt 1 mm vom waagerechten oder querseitigen Scheibenrand beabstandet auf die Grundscheibe angeordnet, wobei auch an den querseitigen Enden der senkrechten oder längsseitigen Glasabstandhalter die ausgetretene Ethylen-Vinylacetat-Copolymer-Laminierschicht nach dem Laminieren nicht über den Scheibenrand ragt und somit ebenfalls das aufwändigen Nacharbeiten entfallen kann und zudem ein Aufstellen der Isolierglaselemente auf den waagerechten oder querseitigen Scheibenrand ohne Eindrücken oder Zerstören der ausgetretenen Ethylen-Vinylacetat-Copolymer-Laminierschicht möglich ist.

Indem die waagerechten oder querseitigen Glasabstandhalter oder Aluminiumabstandhalter oder Kunststoffabstandhalter mit jeweils einer auf zwei gegenüberliegenden Längsflächen anhaftenden Ethylen-Vinylacetat-Copolymer-Laminierschicht als Halbfabrikat oberhalb oder unterhalb der querseitigen Enden der senkrechten oder längsseitigen Glasabstandhalter oder zwischen den senkrechten oder längsseitigen Glasabstandhalter zwischen 3 mm und 40 mm vom waagerechten oder querseitigen Scheibenrand zurückgesetzt auf die Grundscheibe angeordnet werden, wobei die jeweiligen querseitigen Enden der senkrechten oder längsseitigen Glasabstandhalter bis an waagerechten oder querseitigen Glasabstandhalter oder Aluminiumabstandhalter oder Kunststoffabstandhalter oder bis maximal an die zum waagerechten oder querseitigen Scheibenrand weisende Seite der waagerechten oder querseitigen Glasabstandhalter oder Aluminiumabstandhalter oder Kunststoffabstandhalter reichend angeordnet werden, wird erreicht, dass über die gesamte Breite oder Querseite des Isolierglaselementes ebenfalls neben einer zusätzlichen Dichtung bedarfsweise auch Funktionselemente oder Halteelemente oder Konstruktionselemente angeordnet werden können.

Indem die Enden der waagerechten oder querseitigen Aluminiumabstandhalter oder Kunststoffabstandhalter mit Butyl oder einer Ethylen-Vinylacetat-Copolymer-Laminierschicht verschlossen werden, wird eine erhöhte Dichtwirkung an deren Ende erreicht. Die Ethylen-Vinylacetat-Copolymer-Laminierschicht kann dabei eine unabhängige Ethylen-Vinylacetat-Copolymer-Laminierschicht oder die Ethylen-Vinylacetat-Copolymer-Laminierschicht eines der jeweiligen waagerechten oder querseitigen Aluminiumabstandhalter oder Kunststoffabstandhalter sein.

Ebenso ist es vorgesehen, dass in die Zwischenräume oder Stöße zwischen den waagerechten oder querseitigen Aluminium- oder Kunststoffabstandhaltern und den senkrechten oder längsseitigen Glasabstandhaltern mit Butyl oder eine Ethylen-Vinylacetat-Copolymer-Laminierschicht angeordnet wird oder dass diese Zwischenräume oder Stöße mit Butyl oder einer Ethylen-Vinylacetat-Copolymer-Laminierschicht verschlossen werden, wird eine erhöhte Dichtwirkung an den Zwischenräumen oder Stößen erreicht wird.

Durch die alleinige Verwendung von Ethylen-Vinylacetat-Copolymer-Laminierschichten als einziges Laminiermaterial wird ein optimaler Materialschluss oder Stoffschluss der jeweils beteiligten Ethylen-Vinylacetat-Copolymer-Laminierschichten erreicht. Grenzflächen zu oder Vermischungen mit anderen am Laminierprozess beteiligten Laminiermaterialen werden vermieden.

Die Ethylen-Vinylacetat-Copolymer-Laminierschicht kann dabei eine unabhängige Ethylen-Vinylacetat-Copolymer-Laminierschicht oder die Ethylen-Vinylacetat-Copolymer-Laminierschicht eines der jeweiligen Glasabstandhalter oder Aluminiumabstandhalter oder Kunststoffabstandhalter sein.

In einer Weiterbildung wird dafür in die Zwischenräume oder Stöße zwischen den Glasabstandhaltern die Ethylen-Vinylacetat-Copolymer-Laminierschicht separat angeordnet oder von den waagerechten oder querseitigen Glasabstandhalter oder von den senkrechten oder längsseitigen Glasabstandhaltern oder Aluminiumabstandhalter oder Kunststoffabstandhalter in die Stöße oder Zwischenräume umgeschlagen oder umlaufend um zumindest eines der stirnseitigen Enden der senkrechten oder längsseitigen Glasabstandhalter gelegt oder geführt.

Vorteilhaft erfolgt die Abdichtung und Laminierung nur noch mit einem Material der gleichen chemischen Zusammensetzung und dem gleichen Ausdehnungskoeffizienten.

Indem die jeweiligen Glasabstandhalter oder Aluminiumabstandhalter oder Kunststoffabstandhalter mit Seitenabstandhaltern im jeweiligen Abstand zum Scheibenrand gehalten werden, lassen sich die erforderlichen Abstände einfach einstellen, wodurch das Verfahren vereinfacht und genauer wird.

Bevor weitere Verfahrensschritte oder andere konstruktive Maßnahmen am jeweiligen durchzuführen sind oder wenn keine weiteren Verfahrensschritte oder andere konstruktive Maßnahmen erforderlich sind, erfolgt nach Beendigung des Laminierprozesses nach herkömmlicher Art das Befüllen des Scheibenzwischenraumes des Isolierglaselementes mit einem Edelgas, vorzugsweise mit Argon. Weiterhin erfolgt eine Randversiegelung der Aluminiumabstandhalter bzw. Kunststoffabstandhalter zur Sicherstellung der Dichtheit, insbesondere in Bezug auf die Ventile zur Gasbefüllung und in Bezug auf die Befüllöffnung für das Trocknungsmittel.

Indem nach der Randversiegelung der Aluminiumabstandhalter bzw. Kunststoffabstandhalter in den Bereich zwischen der Randversiegelung und dem waagerechten oder querseitigen Scheibenrand Funktionselemente oder Halteelemente oder Konstruktionselemente eingesetzt und/oder montiert oder verklebt werden, bleibt das noch nicht laminierte oder noch nicht befüllte und nicht abgedichtete Isolierglaselement sowie das Verfahren zu seiner Herstellung unbeeinflusst von der Montage oder Anordnung Funktionselemente oder Halteelemente oder Konstruktionselemente. Negative Einflüsse, beispielsweise durch thermische Spannungen oder thermische Beeinflussungen werden vermieden.

Ausführungsbeispiele der Erfindung mit den technischen Details werden anhand der Zeichnungen näher erläutert.

Es zeigen:
Fig. 1 die Draufsicht eines Ausschnittes eines Isolierglaselementes,
Fig. 2 die Seitenansicht eines Ausschnittes des waagerechten oder querseitigen Scheibenrandes eines Isolierglaselementes mit Aluminiumabstandhalter,
Fig. 3 die Draufsicht eines Ausschnittes einer Ecke eines Isolierglaselementes,
Fig. 4 die Seitenansicht eines Ausschnittes des senkrechten oder längsseitigen Randbereiches eines Isolierglaselementes mit Glasabstandhalter,
Fig. 5 die Seitenansicht eines Ausschnittes des waagerechten oder querseitigen Scheibenrandes eines Isolierglaselementes mit Aluminiumabstandhalter mit Randversiegelung,
Fig. 6 und Fig. 7 jeweils einen Seitenabstandhalter und
Fig. 8 eine Montagerahmen in Draufsicht und Seitenansicht.

Für die Herstellung des erfindungsgemäßen Isolierglaselementes kommt ein wiederverwendbarer Montagerahmen 11 aus Aluminiumleichtprofilen zum Einsatz. Auf den Montagerahmen 11 werden nacheinander die Grundscheibe 4, die Glasabstandhalter 1 für den senkrechten oder längsseitigen Randbereich und Glasabstandhalter 1 oder Aluminiumabstandhalter 2 oder Kunststoffabstandhalter 2 für den waagerechten oder querseitigen Randbereich und die Deckscheibe 4 aufgelegt. Die seitlichen Abstände der Glasabstandhalter 1 oder Aluminiumabstandhalter 2 oder Kunststoffabstandhalter 2 zum Scheibenrand sowie die Lage der Deckscheibe 4 zur Grundscheibe 4 werden für den und beim Laminierprozess mit Seitenabstandhaltern 8 gehalten. Die Seitenabstandhalter 8a einer in Figur 6 dargestellten Ausführung halten die Lage der Deckscheibe 4 zur Grundscheibe 4, so dass diese deckungsgleich übereinander liegen und sich beim Laminierprozess nicht verschieben. Anderseits halten Seitenabstandhalter 8 einer in Figur 7 dargestellten Ausführung neben der Lage der Deckscheibe 4 zur Grundscheibe 4 auch jeweils die Glasabstandhalter 1 oder Aluminiumabstandhalter 2 oder Kunststoffabstandhalter 2 in Abhängigkeit der Lage der Deckscheibe 4 und der Grundscheibe 4 für den geforderten Abstand zum Scheibenrand für den und beim Laminierprozess. Dafür sind diesem in Figur 7 dargestellten Seitenabstandhalter 8 Anschläge 9 in unterschiedlicher Länge vorhanden. Die Anschläge 9 für die Glasabstandhalter 1 oder Aluminiumabstandhalter 2 oder Kunststoffabstandhalter 2 stehen weiter vor als die Anschläge 9 für die Deckscheibe 4 und die Grundscheibe 4. Die Seitenabstandhalter 8, 8a werden an den oder mit dem Montagerahmen 11 verschraubt.

Der Montagerahmen 11, wie in Figur 8 dargestellt, wird vor dem Bestücken auf einem Montagetisch angeordnet. Die Grundscheibe 4 wird in den Montagerahmen 11 aus Aluminiumprofilen 12 gelegt. Zwischen den querverlaufenden Aluminiumprofilen 12 und der aufgelegten Glasscheibe 4 befindet sich im Aluminiumprofil 12 eine nicht durchgehend eingedrückte Silikonschnur 13, die Kratzer auf der Grundscheibe 4 verhindern soll.

Auf den die längsverlaufenden Aluminiumprofile 12 verbindenden Aluminiumprofile 12 des Montagerahmens 11 befinden sich verstellbare Seitenabstandhalter 8, die in Figur 7 dargestellt sind. Diese werden längsseitig auf oder an den Scheibenrand der Grundscheibe 4 gedrückt, der Seitenabstandhalter 8 wird mittels einer Rändelschraube fest fixiert.

An den in Längsrichtung angeordneten Aluminiumprofilen 12 als Abschnitte zwischen den querverlaufenden Aluminiumprofilen 12 am jeweiligen längsseitigem Ende des Montagerahmens 11 werden die in Figur 6 dargestellten Seitenabstandhalter 8a fixiert, die sich verstellbar auf den in Längsrichtung angeordneten Aluminiumprofilen 12 als Abschnitte befinden.

Diese Seitenabstandhalter 8, 8a dienen dazu, die Deckscheibe auf der Grundscheibe deckungsgleich zu montieren.

Danach erfolgt das Auflegen des ersten Glasabstandhalters 1 auf die Grundscheibe 4. Dazu wird der Glasabstandhalter 1 mit anhaftenden oder fixierten Ethylen-Vinylacetat-Copolymer-Laminierschicht 3 in Form von EVA-Folienstreifen 3 als Halbfabrikat auf die Grundscheibe 4 gelegt und gleichzeitig längsseitig an die Seitenabstandhalter 8 gedrückt. Der, wie in Figur 7 dargestellte, mittig am Seitenabstandhalter 8 befindliche Anschlag 9 ist um 1,0 mm in der Tiefe größer als die verbleibenden Anschläge 9 in den Ecken für die Grund-u.

Deckscheibe 7. Damit wird erreicht, dass der Glasabstandhalter 1 nicht bündig zum Scheibenrand der Grund-u. Deckscheibe 4 gelegt werden kann. Der Glasabstandhalter 1 ist damit 1,0 mm von dem Scheibenrand zurückgesetzt montiert. Die beiden Enden der Glasabstandhalter 1 liegen ebenfalls um einige Millimeter zurückgesetzt auf der Grundscheibe, wie es in Figur 1 dargestellt ist. Das ist notwendig, da zeitlich am Ende der Montage der Isolierglasscheibe eine Versieglung parallel zum Aluminiumprofil mit vorzugsweisem Polysulfid erfolgt.

Analog der Montage des ersten Glasabstandhalters 1 erfolgt das Auflegen des zweiten Glasabstandhalters 1 auf der gegenüberliegenden Längsseite der Grundscheibe 4.

Die Aluminiumabstandhalter 2 als Halbfabrikat mit anhaftenden oder fixierten EVA-Folienstreifen 3 als Ethylen-Vinylacetat-Copolymer-Laminierschicht 3 werden nun im Verfahren der weiteren Isolierglaselementmontage auf die Grundscheibe 1 vom Scheibenrand zurückgesetzt gelegt und zwar zwischen die beiden längsseitig verlegten Glasabstandhalter 1, wie dies in Figur 1 gestellt ist. Eine optionale Montage wäre das Ansetzen der Aluminiumabstandhalter 2 unterhalb der Enden der Glasabstandhalter 1, wie dies in Figur 3 gestellt ist. Entscheidend für beide Montagemöglichkeiten ist das zumindest Berühren oder das Überlagern der EVA-Folienstreifen 3 der Glasabstandhalter 1 und der Aluminiumabstandhalter 2 an den jeweiligen rechtwinkligen Ecken. Bei der späteren thermischen Behandlung des Laminieren und der dabei einhergehenden Vernetzung der EVA-Folie 3 kommt es in der zähflüssigen Phase bei ca. 130 Grad Celsius bis 135 Grad Celsius zum Verschmelzen der jeweiligen Enden und damit zum festen stofflichen Schluss innerhalb einer Materialart, nämlich der Ethylen-Vinylacetat-Copolymer-Laminierschicht 3.

Nach dem Auflegen der Deckscheibe 4, deckungsgleich zur Grundscheibe 4 ist die Montage des Isolierglaselementes soweit fortgeschritten, dass die Seitenabstandhalter 8 bündig an die Scheibenränder der Grund-u. Deckscheibe 4 geführt und dort über die Rändelschrauben arretiert werden. Den Abschluss der Montage im Montagerahmen 11 vor dem Laminieren bildet das Anlegen von Klammern 14, vorzugsweise mit Foldback-Klammern 14.

Die Montagerahmen werden anschließend auf Unterwagen mit einem Abstand von 60-90 mm waagerecht übereinander gelegt. So können 15 - 20 Montagerahmen je nach Laminierofentyp übereinander angeordnet laminiert werden. Anschließend werden die Scheiben so in einen Laminierofen, vorzugsweise einem Konvektionsofen gefahren. Nach einer Aufwärmphase bis ca. 80 Grad Celsius und einer Haltezeit von 15 Minuten wird die Temperatur dann auf 130-135 Grad Celsius gesteigert und zwischen 60-90 Minuten gehalten. In dieser Zeit erfolgt die 3-fach-Vernetzung der EVA-Folie 3 und bildet zum jeweiligen Glas und zum jeweiligen Aluminium einen dauerhaft festen Verbund.

Nach dem Abschluss der Vernetzung und dem Abkühlen der Isolierglasscheibe bzw. des Isolierglaselementes wird die Qualität der Vernetzung der EVA-Folie 3 mit dem Glas begutachtet. Die Figur 4 zeigt hier das typische Bild. Die EVA-Folie 3 ist blasenfrei und absolut transparent. Durch das Andrücken der angelegten Klammern 14 werden die Glasscheiben 4 zusammengedrückt, die bei 130-135 Grad Celsius zähflüssige EVA-Folie 3 gerät unter Druck und quillt ca. 1 mm in den Scheibenzwischenraum 5, was aber so gewollt ist. Wichtig ist bei der Montage, das geradlinige Auflegen der EVA-Folienstreifen 3 auf den Glasabstandhalter 1 bzw. den Aluminiumabstandhalter 1, was bei der Herstellung der Glasabstandhalter 1 bzw. der Aluminiumabstandhalter 1 mit Ethylen-Vinylacetat-Copolymer-Laminierschicht 3 als Halbfabrikat bereits zu berücksichtigen ist. Damit wird später garantiert, dass die zusammengedrückte EVA-Folie 3 im und am Produkt eine gerade Linie ergibt. Auch das Herausquellen der EVA-Folie 3 nach außen ist gewollt, darf aber nicht über den Scheibenrand hinausgehen. Vor der Befüllung des Scheibenzwischenraum 5 mit Edelgas, vorzugsweise Argon und der noch aufzubringenden Randversieglung 7 muss die Scheibe absolut erkaltet sein, damit die Wulst der EVA-Folie 3 nicht beschädigt wird.

Die Bauweise mit zurückgesetztem Aluminiumabstandhalter 2, wie in Figur 2 dargestellt, erfolgt analog der beschriebenen Montageschritte. Der Aluminiumabstandhalter 2 wird bei der Montage jedoch um ca. 20-30 mm zurückgesetzt, um später im in Figur 5 dargestellten Bereich 6 als gewonnenen Freiraum technische Einrichtungen unter zu bringen. Das können Beschläge für Drehtüren, Beleuchtungen, Akkumulatoren oder ähnliche Dinge sein.

Die Aluminiumabstandhalter 2 sind zumindest waagerecht unten in dem Isolierglaselement verbaut und mit Bohrungen 15 für Ventile versehen. Die Aluminiumabstandhalter 2 sind mit einem Trockenmittel, beispielsweise Kieselgel oder Molekularsieb gefüllt. Um ein Austreten des Molekularsiebes zu vermeiden, sind die jeweiligen Profilenden mit Butyl oder mit einer Ethylen-Vinylacetat-Copolymer-Laminierschicht 3 beispielsweise als EVA-Folienstreifenabschnitt versehen und damit verschlossen. Die Aluminiumabstandhalter 2 können auch durch Kunststoffabstandhalter 2 ersetzt sein.

Werden die Einbauten zeitlich erst nach der Scheibenmontage vorgenommen, ist eine Abdichtung über dem Aluminiumprofil 2 notwendig, um die Dichtheit der Isolierglasscheibe zu garantieren. Entweder erfolgt die Abdichtung maschinell oder per Hand mit einem Polysulfid oder per Hand mit einem geeigneten Butylband.

Das jeweils zum Einsatz kommende Flachglas 4 kann unterschiedliche Dicken besitzen und aus unterschiedlichen Glasarten, incl. technischer Sondergläser, bestehen und ist konventionell zugeschnitten, geschliffen und gewaschen.

Die Glasabstandhalter 1, vorzugsweise bestehend aus einem Kalk-Natron-Glas, sind geschnitten und geschliffen mit polierter Bruchkante mit leichtem Saum.

Für Spezialanwendungen können auch Mehrfachverbundscheiben produziert werden, unter Einsatz von drei Scheiben 4 und mehr. Die Deck-und Grundscheibe 4 kann aus normalem Floatglas unterschiedlicher Glasdicken bestehen. Aber auch Flachgläser 4 anderer Herstellungsart können Verwendung finden, wenn die Dickentoleranzen diesen Scheibenverbund zulassen. Spezialflachgläser mit weich und hart beschichteten Oberflächen, Einscheibensicherheitsglas (ESG) und Mehrscheibensicherheitsglas (VSG) können ebenso in diesem Verbund verbaut sein.

Neben der Herstellung von flachen (planen) Verbundelementen ist auch die Herstellung von Elementen mit gebogenen Flachgläsern 4, so z. B. zylindrische Scheiben 4 und Scheiben 4 mit Mehrfachradien möglich. In diesen Fällen sind die Glasabstandhalter 1 vorher in einem Glasbiegeofen mittels Schwerkraftbiegeverfahren auf die gewünschte Form gebracht und danach eingesetzt.

In einem nicht dargestellten Ausführungsbeispiel ist in die Zwischenräume oder Stöße zwischen den senkrechten oder längsseitigen und waagerechten oder querseitigen Glasabstandhaltern 1 die Ethylen-Vinylacetat-Copolymer-Laminierschicht 3 vorhanden. Hierfür wird die Ethylen-Vinylacetat-Copolymer-Laminierschicht 3 beispielsweise von einer der Längsflächen der senkrechten oder längsseitigen Glasabstandhalter 1 umlaufend um das jeweilige zum waagerechten oder querseitigen Glasabstandhalter 1 weisende stirnseitige Ende des jeweiligen senkrechten oder längsseitigen Glasabstandhalter 1 gelegt oder geführt. Die Vinylacetat-Copolymer-Laminierschicht 3 kann im Stoß oder an der gegenüberliegenden Längsfläche enden oder in diese gegenüberliegende Längsfläche übergehen.

### Zusammenstellung der Bezugszeichen

1 - Glasabstandhalter, Abstandhalter, Glasspacer, Spacer
2 - Aluminiumabstandhalter, Kunststoffabstandhalter, Abstandhalter, Aluminiumspacer, Kunststoffspacer, Spacer
3 - Ethylen-Vinylacetat-Copolymer-Laminierschicht, EVA-Folie, EVA-Folienband, Folienstreifen, Laminierschicht
4 - Scheibe, Glasscheibe, Flachglas, Grundscheibe, Deckscheibe
5 - Scheibenzwischenraum
6 - Bereich
7 - Randversiegelung
8 - Seitenabstandhalter
8a - Seitenabstandhalter
9 - Anschläge
10 - Trockenmittel
11 - Montagerahmen
12 - Aluminiumprofil
13 - Silikonschnur
14 - Klammer, Foldback-Klammer
15 - Bohrung

## Patentansprüche

1. Isolierglaselement für mehrscheibige Türen mit transparentem Randverbund für die Einsatzbereiche Ladenbau, Kühlmöbelbau und Spezialvitrinenbau,
wobei das Isolierglaselement eine Grundscheibe (4) und eine Deckscheibe (4) umfasst,
wobei das Isolierglaselement einen oberen querseitigen Randbereich, einen unteren querseitigen Randbereich und zwei längsseitige Randbereiche aufweist,
wobei zwischen der Grundscheibe (4) und der Deckscheibe (4) in den längsseitigen Randbereichen Glasabstandhalter (1) angeordnet sind, und
wobei zwischen der Grundscheibe (4) und der Deckscheibe (4) im oberen querseitigen Randbereich ein Glasabstandhalter (1) und im unteren querseitigen Randbereich ein Aluminium- oder Kunststoffabstandhalter (2) angeordnet sind oder in beiden querseitigen Randbereichen Aluminium- oder Kunststoffabstandhalter (2) angeordnet sind, und
wobei zwischen der Grundscheibe (4) und den Abstandhaltern (1, 2) und zwischen den Abstandhaltern (1, 2) und der Deckscheibe (4) eine Laminierschicht (3) in Form eines Ethylen-Vinylacetat-Copolymers (3) vorhanden ist,
wobei die Laminierschicht (3) an den vier Eckpunkten von den querseitigen Abstandhaltern (2) zu den längsseitigen Abstandhaltern (1) auf Stoß oder überlappend angeordnet ist,
wobei die längsseitigen Abstandhalter (1) vom Scheibenrand der Grundscheibe (4) und Deckscheibe (4) zwischen 0,5 und 1,5 mm, besonders bevorzugt 1 mm, zurückgesetzt sind, und
wobei die querseitigen Abstandhalter (1, 2) zwischen den längsseitigen Abstandhaltern (1) angeordnet sind oder wobei die querseitigen Abstandhalter (1, 2) jeweils oberhalb oder unterhalb der querseitigen Enden der längsseitigen Abstandhalter (1) angeordnet sind, und
wobei das Ethylen-Vinylacetat-Copolymer nicht über den Scheibenrand ragt.

2. Isolierglaselemente nach Anspruch 1,
**dadurch gekennzeichnet,**
**dass** die Glasabstandhalter (1) vorzugsweise aus einem Kalk-Natron-Glas geschnitten sind und/oder
**dass** die Glasabstandhalter (1) geschliffen sind und eine polierte Bruchkante mit einem Saum von 0,5 mm besitzen.

3. Isolierglaselemente nach einem der vorhergehenden Ansprüche,
**dadurch gekennzeichnet,**
**dass** die Laminierschicht (3) in Form eines Ethylen-Vinylacetat-Copolymers (3) in Form der Folie eine Dicke von 0,38 mm oder ein Mehrfaches dieser Dicke besitzt und/oder
**dass** als Ethylen-Vinylacetat-Copolymer-Laminierschicht (3) auf den Abstandhaltern (1, 2) und zwischen den Glasscheiben (4) und den Abstandhaltern (1, 2) als Folie oder als Mehrfachvernetzungsmittel in Granulatform in Folge der Erwärmung in flüssiger Form Verwendung findet.

4. Isolierglaselemente nach einem der vorhergehenden Ansprüche,
**dadurch gekennzeichnet,**
**dass** die Enden der Aluminium- oder Kunststoffabstandhalter (2) mit Butyl oder der Ethylen-Vinylacetat-Copolymer-Laminierschicht (3) verschlossen sind und/oder
**dass** in den Zwischenräumen oder Stößen zwischen den querseitigen Aluminium- oder Kunststoffabstandhaltern (2) und den längsseitigen Glasabstandhaltern (1) Butyl oder die Ethylen-Vinylacetat-Copolymer-Laminierschicht (3) oder dass in den Zwischenräumen oder Stößen zwischen den Glasabstandhaltern (1) die Ethylen-Vinylacetat-Copolymer-Laminierschicht (3) vorhanden ist.

5. Isolierglaselemente nach einem der vorhergehenden Ansprüche,
**dadurch gekennzeichnet,**
**dass** die querseitigen Glasabstandhalter (1) oder Aluminiumabstandhalter (2) oder Kunststoffabstandhalter (2) mit jeweils einer auf zwei gegenüberliegenden Längsflächen anhaftenden Ethylen-Vinylacetat-Copolymer-Laminierschicht (3) als Halbfabrikat zwischen den längsseitigen Glasabstandhalter (1) zwischen 3 mm und 15 mm oder 16 und 40 mm vom Scheibenrand zurückgesetzt auf die Grundscheibe (4) angeordnet sind und/oder
**dass** die längsseitigen Glasabstandhalter (1) als Halbfabrikat mit jeweils einer auf zwei gegenüberliegenden Längsflächen anhaftenden Ethylen-Vinylacetat-Copolymer-Laminierschicht (3) mit ihren querseitigen Enden mindestens zwischen 0,5 und 1,5 mm, besonders bevorzugt 1 mm vom querseitigen Scheibenrand beabstandet auf die Grundscheibe (4) angeordnet sind.

6. Isolierglaselemente nach einem der vorhergehenden Ansprüche 1 bis 4,
**dadurch gekennzeichnet,**
**dass** die querseitigen Glasabstandhalter (1) oder Aluminiumabstandhalter (2) oder Kunststoffabstandhalter (2) als Halbfabrikat mit jeweils einer auf zwei gegenüberliegenden Längsflächen anhaftenden Ethylen-Vinylacetat-Copolymer-Laminierschicht (3) oberhalb oder unterhalb der querseitigen Enden der längsseitigen Glasabstandhalter (1) oder zwischen den längsseitigen Glasabstandhalter (1) zwischen 3 mm und 40 mm vom querseitigen Scheibenrand zurückgesetzt auf die Grundscheibe (4) angeordnet sind, wobei die jeweiligen querseitigen Enden der längsseitigen Glasabstandhalter (1) bis an den querseitigen Glasabstandhalter (1) oder Aluminiumabstandhalter (2) oder Kunststoffabstandhalter (2) oder bis maximal an die zum querseitigen Scheibenrand weisende Seite der querseitigen Glasabstandhalter (1) oder Aluminiumabstandhalter (2) oder Kunststoffabstandhalter (2) reichend angeordnet sind.

7. Isolierglaselemente nach einem der vorhergehenden Ansprüche,
**dadurch gekennzeichnet,**
**dass** im Bereich (6) zwischen den querseitigen Glasabstandhaltern (1) oder Aluminiumabstandhaltern (2) oder Kunststoffabstandhaltern (2) und dem querseitigen Scheibenrand Funktionselemente oder Halteelemente oder Konstruktionselemente vorhanden oder einsetzbar sind.

8. Verfahren zur Herstellung von Isolierglaselementen für mehrscheibige Türen mit zumindest teilweise transparentem Randverbund für die Einsatzbereiche Ladenbau, Kühlmöbelbau und Spezialvitrinenbau unter Verwendung einer Ethylen-Vinylacetat-Copolymer-Laminierschicht,
wobei das Isolierglaselement eine Grundscheibe (4) und eine Deckscheibe (4) umfasst,
wobei das Isolierglaselement einen oberen querseitigen Randbereich, einen unteren querseitigen Randbereich und zwei längsseitige Randbereiche aufweist,
**dadurch gekennzeichnet,**
**dass** auf die Grundscheibe (4) des Isolierglaselementes Glasabstandhalter (1) mit jeweils einer auf zwei gegenüberliegenden Längsflächen anhaftenden Ethylen-Vinylacetat-Copolymer-Laminierschicht (3) als Halbfabrikat im längsseitigen Randbereich zwischen 0,5 und 1,5 mm, besonders bevorzugt 1 mm vom äußeren längsseitigen Scheibenrand zurückgesetzt aufgesetzt werden,
**dass** im rechten Winkel zu den Glasabstandhaltern (1) an den längsseitigen Randbereichen im oberen querseitigen Randbereich ein Glasabstandhalter (1) und im unteren querseitigen Randbereich ein Aluminiumabstandhalter (2) oder Kunststoffabstandhalter (2) oder in beiden querseitigen Randbereichen Aluminium- oder Kunststoffabstandhalter (2) mit jeweils einer auf zwei gegenüberliegenden Längsflächen anhaftenden Butylschicht oder Ethylen-Vinylacetat-Copolymer-Laminierschicht (3) als Halbfabrikat zwischen die längsseitigen Glasabstandhalter (1) oder jeweils oberhalb oder unterhalb der querseitigen Enden dei längsseitigen Glasabstandhalter (1) aufgesetzt werden,
wobei die jeweiligen Ethylen-Vinylacetat-Copolymer-Laminierschichten (3) auf Stoß liegen oder sich überlappen,
wobei die Glasabstandhalter (1) und Aluminiumabstandhalter (2) oder Kunststoffabstandhalter (2) einen ringsum verlaufenden Rahmen bilden,
**dass** auf diesen Rahmen die Deckscheibe (4) aufgelegt, wobei der ringsum verlaufenden Rahmen damit einen Scheibenzwischenraum (5) zwischen Grundscheibe (4) und Deckscheibe (4) bildet, und der gesamte Verbund geklammert wird und anschließend der Laminierprozess bei ca. 135 Grad Celsius im Laminierofen erfolgt,
wobei die am Scheibenrand die durch das Laminieren verflüssigte und aus dem Zwischenraum zwischen den Abstandhaltern und den Glasscheiben hervortretende Ethylen-Vinylacetat-Copolymer-Laminierschicht nach dem Laminieren nicht über den Scheibenrand ragt.

9. Verfahren nach Anspruch 8,
**dadurch gekennzeichnet,**
**dass** die querseitigen Glasabstandhalter (1) oder Aluminiumabstandhalter (2) oder Kunststoffabstandhalter (2) als Halbfabrikat mit jeweils einer auf zwei gegenüberliegenden Längsflächen anhaftenden Butylschicht oder Ethylen-Vinylacetat-Copolymer-Laminierschicht (3) zwischen den längsseitigen Glasabstandhalter (1) zwischen 3 mm und 15 mm oder 16 und 40 mm vom Scheibenrand zurückgesetzt auf die Grundscheibe (4) angeordnet werden.

10. Verfahren nach einem der Ansprüche 8 und 9,
**dadurch gekennzeichnet,**
**dass** die längsseitigen Glasabstandhalter (1) als Halbfabrikat mit jeweils einer auf zwei gegenüberliegenden Längsflächen anhaftenden Ethylen-Vinylacetat-Copolymer-Laminierschicht (3) mit ihren querseitigen Enden mindestens zwischen 0,5 und 1,5 mm, besonders bevorzugt 1 mm vom querseitigen Scheibenrand beabstandet auf die Grundscheibe (4) angeordnet werden.

11. Verfahren nach Anspruch 8,
**dadurch gekennzeichnet,**
**dass** die querseitigen Glasabstandhalter (1) oder Aluminiumabstandhalter (2) oder Kunststoffabstandhalter (2) als Halbfabrikat mit jeweils einer auf zwei gegenüberliegenden Längsflächen anhaftenden Butylschicht oder Ethylen-Vinylacetat-Copolymer-Laminierschicht (3) oberhalb oder unterhalb der querseitigen Enden der längsseitigen Glasabstandhalter (1) oder zwischen den längsseitigen Glasabstandhalter (1) zwischen 3 mm und 40 mm vom querseitigen Scheibenrand zurückgesetzt auf die Grundscheibe (4) angeordnet werden, wobei die jeweiligen querseitigen Enden der längsseitigen Glasabstandhalter (1) bis an querseitigen Glasabstandhalter (1) oder Aluminiumabstandhalter (2) oder Kunststoffabstandhalter (2) oder bis maximal an die zum querseitigen Scheibenrand weisende Seite der querseitigen Glasabstandhalter (1) oder Aluminiumabstandhalter (2) oder Kunststoffabstandhalter (2) reichend angeordnet werden.

12. Verfahren nach einem der Ansprüche 8 bis 11,
**dadurch gekennzeichnet,**
**dass** die Enden der querseitigen Aluminiumabstandhalter (2) oder Kunststoffabstandhalter (2) mit Butyl oder einer Ethylen-Vinylacetat-Copolymer-Laminierschicht (3) verschlossen werden und/oder dass in die Zwischenräume oder Stöße zwischen den querseitigen Aluminium- oder Kunststoffabstandhaltern (2) und den längsseitigen Glasabstandhaltern (1) Butyl oder eine Ethylen-Vinylacetat-Copolymer-Laminierschicht (3) angeordnet wird oder dass diese Zwischenräume oder Stöße mit Butyl oder einer Ethylen-Vinylacetat-Copolymer-Laminierschicht (3) verschlossen werden.

13. Verfahren nach einem der Ansprüche 8 bis 12,
**dadurch gekennzeichnet,**
**dass** in die Zwischenräume oder Stöße zwischen den Glasabstandhaltern (1) die Ethylen-Vinylacetat-Copolymer-Laminierschicht (3) separat angeordnet oder von den querseitigen Glasabstandhalter (1) oder von den längsseitigen Glasabstandhaltern (1) oder von Aluminiumabstandhalter (2) oder Kunststoffabstandhalter (2) in die Stöße oder Zwischenräume umgeschlagen oder umlaufend um zumindest eines der stirnseitigen Enden der längsseitigen Glasabstandhalter (1) gelegt oder geführt wird.

14. Verfahren nach einem der Ansprüche 8 bis 13,
**dadurch gekennzeichnet,**
**dass** die Lage der Deckscheibe zur Grundscheibe und die Lage der jeweiligen Glasabstandhalter (1) oder Aluminiumabstandhalter (2) oder Kunststoffabstandhalter (2) zum Scheibenrand mit Seitenabstandhaltern (8, 8a) gehalten werden.

15. Verfahren nach einem der Ansprüche 8 bis 14,
**dadurch gekennzeichnet,**
**dass** nach Beendigung des Laminierprozesses nach herkömmlicher Art das Befüllen des Scheibenzwischenraumes (5) des Isolierglaselementes mit einem Edelgas und die Randversiegelung (7) der Aluminiumabstandhalter (2) bzw. Kunststoffabstandhalter (2) erfolgt.

16. Verfahren nach einem der Ansprüche 8 bis 15,
**dadurch gekennzeichnet,**
**dass** nach der Randversiegelung der Aluminiumabstandhalter (2) bzw. Kunststoffabstandhalter (2) in den Bereich (6) zwischen der Randversiegelung und dem querseitigen Scheibenrand Funktionselemente oder Halteelemente oder Konstruktionselemente eingesetzt und/oder montiert oder verklebt werden.

## Claims

1. Insulating glass element for multi-pane doors with transparent edge compound for use in shop fitting, refrigerated cabinets and special display cases,
wherein the insulating glass element comprises a base pane (4) and a cover pane (4),
wherein the insulating glass element has an upper edge region on the transverse side, a lower edge region on the transverse side and two edge regions on the longitudinal side,
wherein glass spacers (1) are arranged between the base pane (4) and the cover pane (4) in the longitudinal edge regions, and
wherein a glass spacer (1) is arranged between the base pane (4) and the cover pane (4) in the upper edge region on the transverse side and an aluminium or plastic spacer (2) is arranged in the lower edge region on the transverse side, or aluminium or plastic spacers (2) are arranged in both edge regions on the transverse side, and
wherein a laminating layer (3) in the form of an ethylene-vinyl acetate copolymer (3) is present between the base pane (4) and the spacers (1, 2) and between the spacers (1, 2) and the cover pane (4),
wherein the laminating layer (3) is arranged at the four corner points from the transverse spacers (2) to the longitudinal spacers (1) in abutting or overlapping relationship,
wherein the longitudinal spacers (1) are set back between 0.5 and 1.5 mm, particularly preferably 1 mm, from the pane edge of the base pane (4) and cover pane (4), and
wherein the transverse spacers (1, 2) are arranged between the longitudinal spacers (1) or wherein the transverse spacers (1, 2) are each arranged above or below the transverse ends of the longitudinal spacers (1), and
wherein the ethylene-vinyl acetate copolymer does not protrude beyond the edge of the pane.

2. Insulating glass elements according to claim 1. **characterised in**
**that** the glass spacers (1) are preferably cut from a soda-lime glass and/or
the glass spacers (1) are ground and have a polished break edge with a seam of 0.5 mm.

3. Insulating glass elements according to one of the above claims,
**characterised in**
**that** the laminating layer (3) in the form of an ethylene-vinyl acetate copolymer (3) in the form of the film has a thickness of 0.38 mm or a multiple of this thickness and/or
**that** the ethylene-vinyl acetate copolymer laminating layer (3) is used on the spacers (1, 2) and between the glass panes (4) and the spacers (1, 2) as a film or as a multiple crosslinking agent in granular form as a result of heating in liquid form.

4. Insulating glass elements according to one of the above claims,
**characterised in**
**that** the ends of the aluminium or plastic spacers (2) are sealed with butyl or the ethylene-vinyl acetate copolymer laminating layer (3) and/or
**that** butyl or the ethylene-vinyl acetate copolymer laminating layer (3) is present in the gaps or joints between the transverse aluminium or plastic spacers (2) and the longitudinal glass spacers (1) or that the ethylene-vinyl acetate copolymer laminating layer (3) is present in the gaps or joints between the glass spacers (1).

5. Insulating glass elements according to one of the above claims,
**characterised in**
**that** the transverse glass spacers (1) or aluminium spacers (2) or plastic spacers (2), each with an ethylene-vinyl acetate copolymer laminating layer (3) adhering to two opposite longitudinal surfaces, are arranged as a semi-finished product between the longitudinal glass spacers (1) set back between 3 mm and 15 mm or 16 and 40 mm from the edge of the pane on the base pane (4) and/or
**that** the longitudinal glass spacers (1) are arranged as a semi-finished product with an ethylene-vinyl acetate copolymer laminating layer (3) adhering to each of two opposite longitudinal surfaces with their transverse ends at least between 0.5 and 1.5 mm, particularly preferably 1 mm, spaced from the transverse edge of the pane on the base pane (4).

6. Insulating glass elements according to one of the preceding claims 1 to 4,
**characterised in**
**that** the transverse glass spacers (1) or aluminium spacers (2) or plastic spacers (2) are arranged as a semi-finished product with a respective ethylene-vinyl acetate copolymer laminating layer (3) adhering to two opposite longitudinal surfaces above or below the transverse ends of the longitudinal glass spacers (1) or between the longitudinal glass spacers (1) set back between 3 mm and 40 mm from the transverse edge of the pane on the base pane (4), wherein the respective transverse ends of the longitudinal glass spacers (1) are arranged so as to extend as far as the transverse glass spacer (1) or aluminium spacer (2) or plastic spacer (2) or at most as far as the side of the transverse glass spacer (1) or aluminium spacer (2) or plastic spacer (2) facing the transverse edge of the pane.

7. Insulating glass elements according to one of the above claims,
**characterised in**
**that** functional elements or retaining elements or structural elements are present or can be inserted in the region (6) between the transverse glass spacers (1) or aluminium spacers (2) or plastic spacers (2) and the transverse edge of the pane.

8. Process for the production of insulating glass elements for multi-pane doors with an at least partially transparent edge compound for use in shop fitting, refrigerated cabinets and special display case construction using an ethylene-vinyl acetate copolymer laminating layer,
wherein the insulating glass element comprises a base pane (4) and a cover pane (4),
wherein the insulating glass element has an upper edge region on the transverse side, a lower edge region on the transverse side and two edge regions on the longitudinal side,
**characterised in**
**that** glass spacers (1) each having an ethylene-vinyl acetate copolymer laminating layer (3) adhering to two opposite longitudinal surfaces are placed on the base pane (4) of the insulating glass element as a semi-finished product in the longitudinal edge region set back between 0.5 and 1.5 mm, particularly preferably 1 mm, from the outer longitudinal edge of the pane,
**that** at right angles to the glass spacers (1) at the longitudinal edge regions in the upper transverse edge region, a glass spacer (1) and in the lower transverse edge region of the insulating glass element, an aluminium spacer (2) or plastic spacer (2)
or aluminium or plastic spacers (2) in both transverse edge areas
each with a butyl layer or ethylene-vinyl acetate copolymer laminating layer (3) adhering to two opposite longitudinal surfaces are placed as a semi-finished product between the longitudinal glass spacers (1) or in each case above or below the transverse ends of the longitudinal glass spacers (1),
wherein the respective ethylene-vinyl acetate copolymer laminating layers (3) are butt-jointed or overlapping, wherein the glass spacers (1) and aluminium spacers (2) or plastic spacers (2) form a frame extending all around,
**that** the cover pane (4) is placed on this frame, wherein the circumferentially extending frame thus forms a pane space (5) between the base pane (4) and the cover pane (4), and the entire compound is stapled and then the laminating process takes place at approx. 135 degrees Celsius in the laminating oven,
wherein the ethylene vinyl acetate copolymer laminating layer liquefied by lamination and protruding from the space between the spacers and the glass panes at the edge of the pane does not protrude over the edge of the pane after lamination.

9. Method according to claim 8,
**characterised in**
**that** the transverse glass spacers (1) or aluminium spacers (2) or plastic spacers (2) are arranged as a semi-finished product with a butyl layer or ethylene-vinyl acetate copolymer laminating layer (3) adhering to two opposite longitudinal surfaces between the longitudinal glass spacers (1) set back between 3 mm and 15 mm or 16 and 40 mm from the edge of the pane on the base pane (4).

10. Method according to one of the claims 8 and 9,
**characterised in**
**that** the longitudinal glass spacers (1) are arranged as a semi-finished product with an ethylene-vinyl acetate copolymer laminating layer (3) adhering to each of two opposite longitudinal surfaces with their transverse ends at least between 0.5 and 1.5 mm, particularly preferably 1 mm, spaced from the transverse edge of the pane on the base pane (4).

11. Method according to claim 8,
**characterised in**
**that** the transverse glass spacers (1) or aluminium spacers (2) or plastic spacers (2) are arranged as a semi-finished product with a respective ethylene-vinyl acetate copolymer laminating layer (3) adhering to two opposite longitudinal surfaces above or below the transverse ends of the longitudinal glass spacers (1) or between the longitudinal glass spacers (1) set back between 3 mm and 40 mm from the transverse edge of the pane on the base pane (4), wherein the respective transverse ends of the longitudinal glass spacers (1) are arranged so as to extend as far as the transverse glass spacer (1) or aluminium spacer (2) or plastic spacer (2) or at most as far as the side of the transverse glass spacer (1) or aluminium spacer (2) or plastic spacer (2) facing the transverse edge of the pane.

12. Method according to one of the claims 8 to 11,
**characterised in**
**that** the ends of the transverse aluminium spacers (2) or plastic spacers (2) are sealed with butyl or an ethylene-vinyl acetate copolymer laminating layer (3) and/or
**that** butyl or an ethylene-vinyl acetate copolymer laminating layer (3) is placed in the gaps or joints between the transverse aluminium or plastic spacers (2) and the longitudinal glass spacers (1) or that these gaps or joints are sealed with butyl or an ethylene-vinyl acetate copolymer laminating layer (3).

13. Method according to one of the claims 8 to 12,
**characterised in**
**that** the ethylene-vinyl acetate copolymer laminating layer (3) is arranged separately in the intermediate spaces or joints between the glass spacers (1) or is folded over from the transverse glass spacers (1) or from the longitudinal glass spacers (1) or from aluminium spacers (2) or plastic spacers (2) into the joints or intermediate spaces or is laid or guided circumferentially around at least one of the end faces of the longitudinal glass spacers (1).

14. Method according to one of the claims 8 to 13,
**characterised in**
**that** the position of the cover pane relative to the base pane and the position of the respective glass spacers (1) or aluminium spacers (2) or plastic spacers (2) relative to the edge of the pane are held with side spacers (8, 8a).

15. Method according to one of the claims 8 to 14,
**characterised in**
**that** after completion of the laminating process, the space (5) between the panes of the insulating glass element is filled with an inert gas in the conventional manner and the edge sealing (7) of the aluminium spacers (2) or plastic spacers (2) is carried out.

16. Method according to one of the claims 8 to 15,
**characterised in**
**that**, after the edge sealing of the aluminium spacers (2) or plastic spacers (2), functional elements or retaining elements or structural elements are inserted and/or mounted or bonded in the region (6) between the edge sealing and the transverse edge of the pane.

## Revendications

1. Élément de vitrage isolant pour portes à plusieurs vitres et à bord composite transparent, pour les domaines d'application aménagement de magasins, construction de meubles frigorifiques et construction de vitrines spéciales, l'élément de vitrage isolant comprenant une vitre de base (4) et une vitre de recouvrement (4),
l'élément de vitrage présentant une zone périphérique transversale supérieure, une zone périphérique transversale inférieure et deux zones périphériques longitudinales,
des espaceurs en verre (1) étant agencés entre la vitre de base (4) et la vitre de recouvrement (4) dans les zones périphériques longitudinales, et
un espaceur en verre (1) étant agencés entre la vitre de base (4) et la vitre de recouvrement (4) dans la zone périphérique transversale supérieure et un espaceur en aluminium ou en matière plastique (2) étant agencé dans la zone périphérique transversale inférieure ou des espaceurs en aluminium ou en matière plastique (2) étant agencés dans les deux zones périphériques transversales, et
une couche de lamination (3) sous la forme d'un copolymère d'éthylène et d'acétate de vinyle (3) étant présente entre la vitre de base (4) et les espaceurs (1, 2) et entre les espaceurs (1, 2) et la vitre de recouvrement (4),
la couche de lamination (3) étant agencée en butée ou se chevauchant par rapport aux espaceurs longitudinaux (1) au niveau des quatre coins des espaceurs transversaux (2),
les espaceurs longitudinaux (1) étant en retrait du bord de la vitre de base (4) et de la vitre de recouvrement (4) à une distance de 0,5 à 1,5 mm, de manière particulièrement préférée 1 mm, et
les espaceurs transversaux (1, 2) étant agencés entre les espaceurs longitudinaux (1) ou les espaceurs transversaux (1, 2) étant agencés chacun au-dessus ou en dessous des extrémités transversales des espaceurs longitudinaux (1), et
le copolymère d'éthylène et d'acétate de vinyle ne dépassant pas du bord de la vitre.

2. Éléments de vitrage isolant selon la revendication 1, **caractérisés en ce que**
les espaceurs en verre (1) sont de préférence découpés dans un verre sodocalcique et/ou que
les espaceurs en verre (1) sont meulés et disposent d'une ligne de rupture polie avec une bordure de 0,5 mm.

3. Éléments de vitrage isolant selon l'une des revendications précédentes,
**caractérisés en ce que**
la couche de lamination (3) sous la forme d'un copolymère d'éthylène et d'acétate de vinyle (3) sous forme de film possède une épaisseur de 0,38 mm ou un multiple de cette épaisseur et/ou que
la couche de lamination en copolymère d'éthylène et d'acétate de vinyle (3) sur les espaceurs (1, 2) et entre les vitres (4) et les espaceurs (1, 2) est employée sous forme de film ou sous forme liquide après chauffage d'un agent de réticulation multiple sous forme granulaire.

4. Éléments de vitrage isolant selon l'une des revendications précédentes,
**caractérisés en ce que**
les extrémités des espaceurs en aluminium ou en matière plastique (2) sont fermées avec du butyle ou la couche de lamination en copolymère d'éthylène et d'acétate de vinyle (3) et/ou que
du butyle ou la couche de lamination en copolymère d'éthylène et d'acétate de vinyle (3) est présent(e) dans les interstices ou les joints entre les espaceurs transversaux en aluminium ou en matière plastique (2) et les espaceurs longitudinaux en verre (1) ou que la couche de lamination en copolymère d'éthylène et d'acétate de vinyle (3) est présente dans les interstices ou les joints entre les espaceurs en verre (1).

5. Éléments de vitrage isolant selon l'une des revendications précédentes,
**caractérisés en ce que**
les espaceurs transversaux en verre (1) ou en aluminium (2) ou en matière plastique (2) ayant chacun une couche de lamination en copolymère d'éthylène et d'acétate de vinyle (3) collée sur deux surfaces longitudinales opposées sont agencés sur la vitre de base (4) sous la forme d'un produit semi-fini entre les espaceurs longitudinaux en verre (1) en retrait du bord de la vitre à une distance entre 3 mm et 15 mm ou 16 et 40 mm et/ou que
les espaceurs longitudinaux en verre (1) ayant chacun une couche de lamination en copolymère d'éthylène et d'acétate de vinyle (3) collée sur deux surfaces longitudinales opposées sont agencés sur la vitre de base (4) sous la forme d'un produit semi-fini avec leurs extrémités transversales situées à une distance entre 0,5 et 1,5 mm, de manière particulièrement préférée 1 mm, du bord transversal de la vitre.

6. Éléments de vitrage isolant selon l'une des revendications précédentes 1 à 4,
**caractérisés en ce que**
les espaceurs transversaux en verre (1) ou en aluminium (2) ou en matière plastique (2) sont agencés sur la vitre de base (4) sous la forme d'un produit semi-fini ayant chacun une couche de lamination en copolymère d'éthylène et d'acétate de vinyle (3) collée sur deux surfaces longitudinales opposées au-dessus ou en dessous des extrémités transversales des espaceurs longitudinaux en verre (1) ou entre les espaceurs longitudinaux en verre (1) en retrait du bord transversal de la vitre à une distance entre 3 mm et 40 mm, les extrémités transversales respectives des espaceurs longitudinaux en verre (1) étant agencées de manière à s'étendre jusqu'aux espaceurs transversaux en verre (1) ou en aluminium (2) ou en matière plastique (2) ou au maximum jusqu'au côté faisant face au bord transversal de la vitre des espaceurs transversaux en verre (1) ou en aluminium (2) ou en matière plastique (2).

7. Éléments de vitrage isolant selon l'une des revendications précédentes,
**caractérisés en ce que**
des éléments fonctionnels ou de maintien ou structurels sont présents ou peuvent être mis en oeuvre dans la zone (6) entre les espaceurs transversaux en verre (1) ou en aluminium (2) ou en matière plastique (2) et le bord transversal de la vitre.

8. Procédé pour la fabrication d'éléments de vitrage isolant pour portes à plusieurs vitres et à bord composite au moins partiellement transparent, pour les domaines d'application aménagement de magasins, construction de meubles frigorifiques et construction de vitrines spéciales, utilisant une couche de lamination en copolymère d'éthylène et d'acétate de vinyle,
l'élément de vitrage isolant comprenant une vitre de base (4) et une vitre de recouvrement (4),
l'élément de vitrage présentant une zone périphérique transversale supérieure, une zone périphérique transversale inférieure et deux zones périphériques longitudinales,
**caractérisé en ce que**
des espaceurs en verre (1) ayant chacun une couche de lamination en copolymère d'éthylène et d'acétate de vinyle (3) collée sur deux surfaces longitudinales opposées sont posés sur la vitre de base (4) de l'élément de vitrage isolant sous la forme d'un produit semi-fini dans la zone périphérique longitudinale à une distance entre 0,5 et 1,5 mm, de manière particulièrement préférée 1 mm, en retrait du bord longitudinal extérieur de la vitre,
un espaceur en verre (1) est agencé dans la zone périphérique transversale supérieure et un espaceur en aluminium (2) ou en matière plastique (2) est agencé dans la zone périphérique transversale inférieure de l'élément de vitrage isolant ou des espaceurs en aluminium (2) ou en matière plastique (2) sont agencés dans les deux zones périphériques transversales à un angle droit par rapport aux espaceurs en verre (1) sur les zones périphériques longitudinales
ayant chacun une couche de butyle ou une couche de lamination en copolymère d'éthylène et d'acétate de vinyle (3) collée sur deux surfaces longitudinales opposées sous la forme d'un produit semi-fini entre les espaceurs longitudinaux en verre (1) ou chacun au-dessus ou en dessous des extrémités transversales des espaceurs longitudinaux en verre (1),
les couches de lamination en copolymère d'éthylène et d'acétate de vinyle (3) étant posées en butée ou se chevauchant,
les espaceurs en verre (1) et les espaceurs en aluminium (2) ou en plastique (2) formant un cadre périphérique,
la vitre de recouvrement (4) est posée sur ce cadre, le cadre périphérique formant ainsi un espace (5) entre la vitre de base (4) et la vitre de recouvrement (4), et l'ensemble est serré, puis le processus de laminage est effectué à environ 135 degrés Celsius dans le four de laminage,
au niveau du bord de la vitre, la couche de lamination en copolymère d'éthylène liquéfiée par le laminage et sortant de l'espace entre les espaceurs et les vitres ne dépasse pas du bord de la vitre après le laminage.

9. Procédé selon la revendication 8,
**caractérisé en ce que**
les espaceurs transversaux en verre (1) ou en aluminium (2) ou en matière plastique (2) ayant chacun une couche de butyle ou une couche de lamination en copolymère d'éthylène et d'acétate de vinyle (3) collée sur deux surfaces longitudinales opposées sont agencés sur la vitre de base (4) sous la forme d'un produit semi-fini entre les espaceurs longitudinaux en verre (1) en retrait du bord de la vitre à une distance entre 3 mm et 15 mm ou 16 et 40 mm.

10. Procédé selon l'une des revendications 8 et 9,
**caractérisé en ce que**
les espaceurs longitudinaux en verre (1) sont agencés sur la vitre de base (4) sous la forme d'un produit semi-fini ayant chacun une couche de lamination en copolymère d'éthylène et d'acétate de vinyle (3) collée sur deux surfaces longitudinales opposées avec leurs extrémités transversales situées à une distance entre 0,5 et 1,5 mm, de manière particulièrement préférée 1 mm, du bord transversal de la vitre.

11. Procédé selon la revendication 8,
**caractérisé en ce que**
les espaceurs transversaux en verre (1) ou en aluminium (2) ou en matière plastique (2) sont agencés sur la vitre de base (4) sous la forme d'un produit semi-fini ayant chacun une couche de lamination en copolymère d'éthylène et d'acétate de vinyle (3) collée sur deux surfaces longitudinales opposées au-dessus ou en dessous des extrémités transversales des espaceurs longitudinaux en verre (1) ou entre les espaceurs longitudinaux en verre (1) en retrait du bord transversal de la vitre à une distance entre 3 mm et 40 mm, les extrémités transversales respectives des espaceurs longitudinaux en verre (1) étant agencées de manière à s'étendre jusqu'aux espaceurs transversaux en verre (1) ou en aluminium (2) ou en matière plastique (2) ou au maximum jusqu'au côté faisant face au bord transversal de la vitre des espaceurs transversaux en verre (1) ou en aluminium (2) ou en matière plastique (2).

12. Procédé selon l'une des revendications 8 à 11,
**caractérisé en ce que**
les extrémités des espaceurs transversaux en aluminium (2) ou en matière plastique (2) sont fermées avec du butyle ou une couche de lamination en copolymère d'éthylène et d'acétate de vinyle (3) et/ou que
du butyle ou une couche de lamination en copolymère d'éthylène et d'acétate de vinyle (3) est agencé(e) dans les interstices ou les joints entre les espaceurs transversaux en aluminium ou en matière plastique (2) et les espaceurs longitudinaux en verre (1) ou que ces interstices ou butées sont fermé(s)s avec du butyle ou une couche de lamination en copolymère d'éthylène et d'acétate de vinyle (3).

13. Procédé selon l'une des revendications 8 à 12,
**caractérisé en ce que**
la couche de lamination en copolymère d'éthylène et d'acétate de vinyle (3) est agencée séparément dans les interstices ou les butées entre les espaceurs en verre (1) ou est posée ou guidée dans les butées ou les interstices par les espaceurs transversaux en verre (1) ou par les espaceurs longitudinaux en verre (1) ou par des espaceurs en aluminium (2) ou en matière plastique (2) en enveloppant ou tournant autour au moins une des extrémités frontales des espaceurs longitudinaux en verre (1).

14. Procédé selon l'une des revendications 8 à 13,
**caractérisé en ce que**
la position de la vitre de recouvrement par rapport à la vitre de base et la position des espaceurs respectifs en verre (1) ou en aluminium (2) ou en matière plastique (2) par rapport au bord de la vitre sont maintenues par des espaceurs latéraux (8, 8a).

15. Procédé selon l'une des revendications 8 à 14,
**caractérisé en ce que**
le remplissage de l'espace entre les vitres (5) de l'élément de vitrage isolant avec un gaz inerte et le scellement des bords (7) des espaceurs en aluminium (2) ou en matière plastique (2) sont réalisés de manière traditionnelle après la fin du processus de laminage.

16. Procédé selon l'une des revendications 8 à 15,
**caractérisé en ce que**
des éléments fonctionnels ou de maintien ou structurels sont mis en oeuvre et/ou montés ou collés dans la zone (6) entre le scellement des bords et le bord transversal de la vitre après le scellement des bords des espaceurs en aluminium (2) ou en matière plastique (2).
